# EUROPÄISCHE PATENTSCHRIFT

(11) **EP 1 193 342 B1**
(45) Veröffentlichungstag und Bekanntmachung des Hinweises auf die Patenterteilung: **07.01.2004**
(21) Anmeldenummer: 00121044.2
(22) Anmeldetag: 27.09.2000
(51) Int. Cl.: D21F 1/70, B03D 1/24

(54) **Säulen-Flotationsvorrichtung**
Column flotation device
Dispositif de flotation à colonne

(43) Veröffentlichungstag der Anmeldung: 03.04.2002
(73) Patentinhaber: Meri Entsorgungstechnik für die Papierindustrie GmbH, 80333 München (DE)
(72) Erfinder: Heinz, Robert, 80335 München (DE); Menke, Lucas, 80335 München (DE); Niemczyk, Bernhard, 80796 München (DE); Troubounis, George, 80331 München (DE)
(74) Vertreter: Rasch, Michael

(56) Entgegenhaltungen:
- WO-A-92/17260
- DE-A- 19 915 735
- DE-B- 1 300 082
- US-A- 5 080 780
- US-A- 5 294 003
- US-A- 5 897 772

## Beschreibung

Die Erfindung betrifft eine Flotationsvorrichtung zur Trennung von Stoffen oder Stoffgemischen aus Suspensionen zur Bildung mindestens einer stoffreichen und stoffarmen Fraktion mit einem säulenartigen Separationstank, der unten einen Suspensionseinlaß sowie mehrere übereinander angeordnete schräg angeordnete Lamellen, einen ersten Ausgang für die stoffarme Fraktion sowie einen im oberen Bereich angeordneten zweiten Ausgang für die stoffreiche Fraktion umfaßt.

Eine derartige Flotationsvorrichtung ist aus der Publikation "Wochenblatt für Papierfabrikation", 1998, Heft 13, Seite 660 bekannt. Eine derartige Anordnung besitzt gegenüber herkömmlichen Flotationsanordnungen mit im wesentlichen horizontaler Suspensionsströmung den Vorteil eines wesentlich geringeren Flächenbedarfs für die Aufstellung, wohingegen die dafür erforderliche erheblich größere Höhe meist unkritisch ist. Bei dieser Anordnung strömt eine Suspension entlang der Außenwände eines zylindrischen Behälters nach oben, wobei das Klarwasser zwischen mehreren beabstandeten Trennkonen radial nach innen in eine zentrische Sammelleitung eintritt und abgeführt werden kann. Ein Nachteil dieser vorbekannten Anordnung besteht allerdings darin, daß die Klarwasserströmung aufgrund der Strömungsrichtung nach innen eine zunehmende Strömungsgeschwindigkeit erfährt, wodurch die eigentlich nach oben strömenden, abzutrennenden Partikel eine Tendenz haben, mitgerissen zu werden. Damit sinkt der Wirkungsgrad der Stofftrennung. Ein weiterer Nachteil besteht darin, daß aufeinanderfolgende Trennvorgänge, sei es Flotationsvorgänge oder Kopplungen von Flotations- und Filtrationsvorgängen die separate Installation getrennter Baugruppen erfordert, die dann hintereinander geschlossen werden.

Weitere Säulen-Flotationsvorrichtungen sind aus der US 5467876 und der US 5294003 bekannt.

Hiervon ausgehend liegt der Erfindung die Aufgabe zugrunde, eine gattungsgemäße Flotationsvorrichtung zu schaffen, welche die oben genannten Nachteile vermeidet und sich insbesondere durch eine wirksame Trennung der gewünschten Stoffe der Suspension in eine stoffarme und eine stoffreiche Fraktion auszeichnet. Darüber hinaus soll die Anordnung auch die kompakte funktionelle Hintereinanderschaltung mehrerer Trennstufen ermöglichen.

Diese Aufgabe wird durch die im Patentanspruch 1 angegebenen Merkmale gelöst. Vorteilhafte Weiterbildungen ergeben sich aus den Unteransprüchen.

Die wesentlichsten Vorteile der Erfindung bestehen darin, daß durch die Anordnung der Vertikalströmung nach radial oben und die Anordnung der Lamellen radial außerhalb der Hauptströmung die Strömung der stoffarmen Fraktion nach radial außen gerichtet ist und sich damit zunehmend verlangsamt, was eine bessere Abtrennung der Partikel bewirkt. Ein weiterer Vorteil besteht darin, daß die stoffarme Fraktion am Außenumfang, also hinter den stromabwärtigen Kanten der Lamellen gesammelt wird, wodurch mit geringem Platzbedarf weitere Trennstufen vorgesehen werden können, sei es als weitere Flotations- oder als Filtrationsstufen. Durch eine gezielte kaskadenartige Aufeinanderfolge mehrerer Trennstufen, insbesondere von Flotationsstufen unterschiedlicher Prinzipien, ( Druckentspannungs- und physikalische Selektionsverfahren) können mehrere Fraktionen unterschiedlicher Stoffgehalte erzeugt werden. Der damit verbundene zusätzliche Platzbedarf in radialer Richtung ist dabei relativ gering.

Am zweckmäßigsten hat der Separationstank kreisrunden Querschnitt. Bei Bedarf sind allerdings auch andere Querschnittsformen möglich, insbesondere ein polygonaler, vor allem dreieckiger oder quadratischer Querschnitt.

Der Separationstank wird normalerweise zylindrisch ausgebildet sein. Falls sich technisch bedingt eine große Ansammlung der stoffreichen Fraktion im oberen Bereich ergibt, kann eine trichterartige oder konische Ausbildung des Hauptströmungskanals, also eine radiale Zurücksetzung der weiter oben liegenden Lamellenvorderkanten zweckmäßig sein.

Gemäß einer vorteilhaften Weiterbildung der Erfindung ist radial außerhalb des Sammelkanals mindestens eine weitere Anordnung mehrerer übereinander vorgesehener zweiter Lamellen kaskadenartig angeordnet, wobei der Sammelkanal zwischen den stromabwärtigen Kanten der erstgenannten Lamellen und den stromaufwärtigen Kanten der zweiten Lamellen gebildet ist. Diese Anordnung ermöglicht eine verbesserte Trennung der Suspension und insbesondere die Ableitung einer ersten Teilfraktion nach dem ersten Flotationsschritt und die Ableitung der Restfraktion nach dem zweiten Flotationsschritt.

Dabei sind vorzugsweise am unteren Ende des Sammelkanals Einströmöffnungen für die Einleitung von Chemikalien und/oder Blasenfluidgemischen vorgesehen, um ein selektives (insbesondere mittels Sammeladsorption oder Hydrophobierung) und/oder ein nicht-selektives Flotationsprinzip zur Anwendung zu bringen.

Alternativ oder zusätzlich ist gemäß einer weiteren vorteilhaften Ausbildung der Erfindung außerhalb des Sammelkanals ein von diesem beschickter, mit Filtrationspartikeln gefüllter Filtrationsraum vorgesehen. Hierdurch ist eine Stoffabtrennung auf dem Filtrationsprinzip möglich, was nur einen sehr geringen zusätzlichen radialen Platzbedarf hat. Dabei läßt sich eine besonders wirksame Filtrierung erreichen, wenn ein Filtratauslaß und ein Filtermatieralauslaß vorgesehen sind, wobei die Filtrationspartikel im Gegenstrom zu dem Filtratstrom den Filtrationsraum durchwandern und dabei zur Regeneration entfernbar und am entgegengesetzten Ende in regenerierten Zustand erneut zugeführt werden.

Bei allen oben beschriebenen Ausführungen können vorteilhafterweise zwischen den einzelnen Flotations- und/oder Filtrationsstufen getrennte Auslässe zur Entfernung von unterschiedlichen Fraktionen vorgesehen werden.

Gemäß noch einer vorteilhaften Ausbildung der Erfindung haben die Lamellen die Form geschlossener konischer Ringe. Eine besonders gute Trennung der Fraktionen ergibt sich, wenn die Lamellen einen Neigungswinkel zur Horizontalen von 10°-40°, vorzugsweise 20°-30° aufweisen. Vorteilhaft ist es ferner, wenn die Länge der Lamellen in Strömungsrichtung der stoffarmen Fraktion 1 bis 4 mal so groß ist wie die Breite des durch die Innenkanten der Lamellen begrenzten Hauptströmungskanals. Dabei kann der Abstand zwischen benachbarten Lamellen von unten nach oben hin zunehmen, um die unterschiedlichen Strömungs- und Konsistenzverhältnisse im unteren bzw. oberen Bereich des Separationstanks zu berücksichtigen.

Dabei kann zweckmäßigerweise zumindest ein Teil der Lamellen wellig ausgebildet sein, wobei die Wellen in Umfangsrichtung verlaufen, so daß hierdurch keine Beeinträchtigung der Strömung der stoffarmen Fraktion verbunden ist. Diese Ausbildung hat den Vorteil einer erheblich höheren Steifigkeit der Lamellen.

Eine besonders vorteilhafte Weiterbildung der Erfindung sieht vor, daß zumindest ein Teil der Lamellen als mehrlagige, vorzugsweise wabenartige Struktur mit zwei Außenlagen und dazwischen angeordneten Verbindungsstrukturen ausgebildet ist, wobei vorzugsweise durchgängige Strömungskanäle zwischen den Außenlagen gebildet sind. Dadurch ergibt sich eine wesentlich höhere Festigkeit der Lamellen.

Noch eine Weiterbildung der Erfindung sieht vor, daß der Suspensionseinlaß eine Zuführleitung umfaßt, die mit einer Radialaustrittseinrichtung zur Erzeugung einer Ausströmung in radialer Richtung verbunden ist und diese von einem mit einem zentrischen Durchlaß versehenen, vorzugsweise kegeligen Dom bedeckt ist, so daß die Suspension über den Durchlaß mittig in den Separationstank eintritt. Auf diese Weise wird eine günstige Einleitung der Suspension in den unteren Bereich des Separationstanks bewirkt.

Die Erfindung wird nachfolgend anhand der beiliegenden Zeichnungen weiter erläutert. Dabei zeigt:
- Fig. 1:: eine schematische Längsschnittansicht durch eine erste Ausführungsform der Erfindung mit einer Flotations- und einer Filtrationstufe;
- Fig. 2:: eine schematische Längsschnittansicht durch eine zweite Ausführungsform der Erfindung mit zwei aufeinanderfolgenden Flotationsstufen;
- Fig. 3:: schematisch zwei alternative Formen für die Lamellen; und
- Fig. 4:: schematisch eine Anordnung mit drei aufeinanderfolgenden Flotationsschritten.

In Figur 1 ist schematisch im axialen Längsschnitt eine erste Ausführungsform der Erfindung dargestellt, mithin eine Flotationsvorrichtung **10a.** Diese umfaßt baugruppenmäßig im wesentlichen eine Einströmeinheit **12,** eine Stofftrenneinheit **14,** eine Abführeinheit **16** für die stoffreiche Fraktion und einen erster Sammelbereich **18** für die stoffarme Fraktion. Ferner ist noch ein zweiter Sammelbereich **20** für feste Partikel vorgesehen.

In der Einströmeinheit **12** führt eine Zuführleitung **22** für die zu trennende Suspension, die in der gezeigten Ausführung in mehrere separate oder einen ringförmigen Auslaß **24** führen, die mit Prallplatten **26** versehen sind. In der Zuführleitung **22** oder dem Bereich der Auslässe **24** ist vorzugsweise eine nicht dargestellte Zuleitung für eine gasblasenversetzte Flüssigkeit für eine nicht-selektive Flotation und/oder chemische Stoffe für eine selektive Flotation vorgesehen.

Die Stofftrenneinheit **14** wird im wesentlichen durch einen zylindrischen Separationstank **28** gebildet, in dessen Zentralbereich ein vertikaler Hauptströmungskanal **30** ausgebildet ist, der von der Einströmeinheit **12** bis zur Abführeinheit **16** führt. Radial außerhalb des Hauptströmungskanals **30** sind darin übereinander eine Anzahl axial beabstandeter Lamellen **32** vorgesehen, die ringförmig konisch ausgebildet sind und zwischen sich eine radial nach außen und schräg unten verlaufende Strömung für die stoffarme Fraktion zum ersten Sammelbereich **18** hin definieren. Dieser ringförmige erste Sammelbereich **18,** der zwischen der Wandung des Separationstanks **28** und den stromabwärtigen Kanten der Lamellen **32** gebildet ist, führt zu einem oberhalb der obersten Lamelle **32** angeordneten Sammelraum **34** für eine erste stoffarme Fraktion, in dem ein erstes Sammelrohr **36** für diese erste stoffarme Fraktion vorgesehen ist.

Eine einfache einstufige Ausführung der Erfindung würde mit den bisher dargestellten Baugruppen auskommen, wobei das erste Sammelrohr **36** bei einer derartigen einfachen Ausführungsform nicht notwendigerweise oben sondern auch an anderer Stelle, z.B. unten vorgesehen sein kann.

Die in Figur 1 dargestellte Ausführungsform umfaßt neben der bisher diskutierten Flotations- eine Filtrationsstufe, die nunmehr beschrieben wird.

Radial außerhalb konzentrisch der Wand des Separationstanks **28** ist in einem gewissen Abstand eine Filteraußenwand **38** vorgesehen, so daß zwischen beiden ein ringförmiger im wesentlichen zylindrischer Filterraum **40** ausgebildet ist. Der Filterraum ist mit einem Filtermaterial gefüllt, vorzugsweise Sand bestimmter Konsistenz oder anderer Filterstoffe wie Aktivkohle oder Mischungen davon.

Dieser Filterraum **40** umfaßt in seinem oberen Endbereich ein zweites Sammelrohr **42** für eine zweite stoffarme Fraktion, die nach einem Flotations- und einem darauffolgenden Filtrationsschritt erhalten wird. Oberhalb des Filterraumes **40** ist eine nicht näher dargestellte Filtermaterial-Regenerationseinheit **44** vorgesehen, welche die Aufgabe hat, Filtermaterial zu reinigen bzw. zu regenerieren und das regenerierte Filtermaterial in den Filteraum **40** fördert. Das Filtermaterial durchläuft dabei den Filterraum **40** und gelangt in einen Ableitungskanal **46,** von wo dieses im verbrauchten Zustand über die schematisch angedeutete Leitung **48** wieder der Filtermaterial-Regenerationseinheit **44** zugeführt wird. Die Filtermaterial-Regenerationseinheit **44** umfaßt mindestens eine Abführleitung **47** für eine zweite stoffreiche Fraktion, die durch die Stofftrennung an dem im Filterraum **40** befindlichen Filtermaterial bei dessen Regenerierung anfällt.

Der Filterraum **40** steht über eine oder mehrere Verbindungsöffnungen **50** mit dem ersten Sammelbereich **18** in Verbindung, über welche die Fraktion in den Filterbereich eintritt, die den Flotationsbereich bereits durchlaufen hat und nicht über das erste Sammelrohr **36** abgeleitet wird.

Die Abführeinheit **16** besteht im wesentlichen aus einem sich verbreiternden Sammelkanal **52** für die stoffreiche Fraktion, der zu einer oder mehreren Sammelrinnen oder -rohren **54** führt. Um die stoffreiche, meist schlammförmige Fraktion besser aus dem Sammelkanal **52** in die Sammelrinne **54** zu befördern, ist ein oder mehrere Fördereinrichtungen **56,** als rotierende Paddelanordnungen dargestellt, vorgesehen.

Unterhalb der Stofftrenneinheit **14,** vorzugsweise funktionsvereint mit der Einströmeinheit **12** ist eine Sammeleinrichtung **58** für die Sedimentation schwerer Partikel vorgesehen, die in einen Sedimentauslaß **60** mündet.

Nunmehr wird die Arbeitsweise dieser ersten Ausführungsform der Erfindung weiter dargestellt.

Über die Zuführleitung **22** strömt eine Suspension, der chemische Stoffe und/oder Gasbläschen zugesetzt sein können zu den Auslässen **24** und wird mittels der Prallplatten **26** derart umgelenkt, daß beim Eintritt in die Einströmeinheit **12** zunächst eine horizontale Strömung entsteht, die beim Eintritt in den Hauptströmungskanal **30** in eine radiale Hauptströmung übergeht. Dieser Vorgang wird durch die konische Form der untersten Lamelle **32** unterstützt. Die Art der Generierung und der Ort der Einleitung von Gasbläschen bzw. die Bläschenzahl und Größe bestimmen dabei die Art der Flotation ( Druckentspannungs- bzw. Dispersionsflotation).

Die erwünschten Stoffe aus der Suspension trennen sich unter Einwirkung der zugeführten Gasbläschen und/oder chemischen Stoffe auf dem Weg nach oben in eine nach oben weiter strömende stoffreiche Fraktion und eine durch die Lamellen **32** radial strömende stoffarme Fraktion. Die stoffreiche Fraktion, die meist schlammförmig ist, kann nach Sammlung in der Abführeinheit mittels der Fördereinrichtungen **56** über die Sammelrinnen **54** abgeleitet werden. Diese stoffreiche Fraktion kann entweder unerwünschte Stoffe enthalten wie z.B. Asche oder Tintenpartikel, bei der Altpapierstoffaufbereitung (wird dann meist als Rejekt-Fraktion bezeichnet) oder aber Wertstoffe, z.B. bei der Erz- oder Mineraliengewinnung.

Die von der Hauptströmung im Hauptströmungskanal **30** radial außen abgezweigte stoffärmere Fraktion gelangt nach Durchströmen der zwischen den Lamellen **32** gebildeten Ringräume in den ersten Sammelbereich **18.** Sofern sich - anders als bei der in Figur 1 dargestellten Ausführungsform - kein weiterer Filtrationsprozeß anschließt - ist dies die gewünschte stoffarme Fraktion, die über das erste Sammelrohr **36** entfernt wird.

Sofern allerdings eine wirksamere Stoffabtrennung zumindest für einen Teil der im ersten Sammelbereich **18** befindlichen Fraktion gewünscht wird, strömt diese Teilfraktion über die Verbindungsöffnungen **50** in den Filterraum **40** und von dort in vertikaler Richtung nach oben, im Gegenstrom zu dem Filtermaterialstrom, der von oben nach unten verläuft. Über das zweite Sammelrohr **42** läßt sich dann eine zweite stoffarme Fraktion entnehmen, von der gegenüber der über das erste Sammelrohr **36** ableitbaren Fraktion die ausgefilterten Stoffe entfernt sind, die wiederum über die Abführleitung **47** aus dem System entfernt werden. Dabei zirkuliert das Filtermaterial zwischen Filterraum **40** und Filtermaterial-Regenerationseinheit **44.** Die bei der Trennung anfallenden schweren Partikel, z.B. Eisenteile, fallen in die Sedimant-Sammeleinrichtung **58** und anschließend in den Sedimentauslaß **60.**

In Figur 2 ist eine alternative Ausführungsform der Erfindung in Form einer Flotationsvorrichtung **10b** dargestellt, die sich von der Ausführung gemäß Figur 1 dadurch unterscheidet, daß zwei Flotationsstufen hintereinander angeordnet sind. Gleiche Bezugszeichen bezeichnen dabei gleiche Bauteile. Insoweit wird zur Vermeidung von Wiederholungen auf die oben genannte Beschreibung verwiesen, soweit diese in ersten Flotationsschritt betrifft.

Die Ausführung von Figur 2 unterscheidet sich dadurch von der von Figur 1, daß radial außerhalb des ersten Sammelbereichs **18** eine zweite Gruppe von Lamellen **62** angeordnet ist, radial außerhalb derer ein dritter Sammelbereich **64** vorgesehen ist. Wenngleich in der dargestellten Ausführung die ersten Lamellen **32** und die zweiten Lamellen **62** gleiche Abstände und Neigungen aufweisen, ist nicht notwendig. Vielmehr kann die Anzahl, Form, Neigung etc. der zweiten Lamellen **62** unabhängig von derjenigen der ersten Lamellen **32** abhängig von den spezifischen Bedingungen gewählt werden.

Am unteren Ende des ersten ringförmigen Sammelbereichs **18** ist bei dieser Ausführung ein Zuleitungsrohr **66** vorgesehen, über das eine gasblasenversetzte Flüssigkeit oder chemische Stoffe zugeführt werden, um bestimmte Flotationsbedingungen im ersten Sammelbereich **18** zu erreichen.

Oberhalb des dritten Sammelbereichs **64** ist ein drittes Sammelrohr **68** zum Sammeln einer zweiten stoffarmen Fraktion angeordnet, das im Gegensatz zu der über das erste Sammelrohr **36** entnehmbaren Fraktion weiter von abzutrennenden Stoffen befreit ist.

Sofern in diesem Zusammenhang von Sammelrohren **36, 42, 68** die Rede ist, soll damit jede Form einer Sammeleinrichtung verstanden werden. Es kann sich insbesondere auch um mehrere Rohre handeln oder um Öffnungen, die in Wandungen vorgesehen sind und erst außerhalb der Wandung in Sammelrohre münden.

In den Figuren 3a und 3b sind zwei Formen für Lamellen **32, 62** dargestellt, die anstelle einfacher flacher Formen zweckmäßig sind. In Fig. 3a ist eine waabenartige Struktur mit zwei Außenflächen **70a** und **70b** zu sehen, zwischen denen Verbindungsstreben **72** vorgesehen sind, wobei die grauen Bereiche Schatten darstellen sollen. Vorzugsweise bilden die zwischen benachbarten Verbindungsstreben **72** gebildeten Hohlräume durchgängige Leitungen, über die ebenfalls ein Teil der Strömung stattfinden kann. In Figur 3b ist eine wellenartige Ausbildung der Lamellen **32, 62** dargestellt, wobei die Strömungsrichtung mit einem Pfeil angedeutet ist, also parallel zur Wellenfront verläuft.

In Figur 4 ist schematisch eine Anordnung von drei aufeinanderfolgenden Flotationsstufen dargestellt, die ähnlich der Ausführung von Figur 2 aussehen würde, nur daß radial außerhalb des dritten Sammelbereichs **64** weitere Lamellen wären. Die in den Figuren 1 und 2 nicht dargestellte Mittelachse a zeigt, daß hier eine Seite nicht komplett dargestellt ist. Außerhalb des dritten Sammelbereichs **64** sind bei dieser Ausführungsform weitere Lamellen **74** einer weiteren Flotationsstufe vorgesehen, die vorzugsweise einen anderen Abstand benachbarter Lamellen aufweisen. Radial außerhalb der Lamellen **74** ist dann ein vierter nur noch schematisch angedeuteter vierter Sammelraum **76** für eine noch stoffärmere Fraktion vorgesehen.

## Patentansprüche

1. Flotationsvorrichtung (10a, 10b) zur Trennung von Stoffen oder Stoffgemischen aus Suspensionen zur Bildung mindestens einer stoffreichen und stoffarmen Fraktion mit einem säulenartigen Separationstank (28), der einen im unteren Bereich angeordneten Suspensionseinlaß (12) sowie mehrere übereinander angeordnete schräg angeordnete Lamellen (32), einen ersten Ausgang (36) für die stoffarme Fraktion sowie einen im oberen Bereich angeordneten zweiten Ausgang (52) für die stoffreiche Fraktion umfaßt, **dadurch gekennzeichnet, daß** der Suspensionseinlaß eine mittige, vertikal gerichtete Hauptströmung bewirkt, wobei die Lamellen radial außerhalb der Hauptströmung angeordnet sind und für die stoffarme Fraktion eine nach außen und schräg unten gerichtete Strömung bewirken, und radial außerhalb der Lamellen ein ringartiger Sammelkanal (18) für die stoffarme Fraktion gebildet ist.

2. Flotationsvorrichtung nach Anspruch 1, **dadurch gekennzeichnet, daß** der Separationstank kreis- oder polygonförmigen Querschnitt aufweist.

3. Flotationsvorrichtung nach Anspruch 1, **dadurch gekennzeichnet, daß** der Separationstank trichterartig mit sich nach oben hin erweiterendem Querschnitt ausgebildet ist.

4. Flotationsvorrichtung nach einem der vorhergehenden Ansprüche, **dadurch gekennzeichnet, daß** radial außerhalb des Sammelkanals mindestens eine weitere Anordnung mehrerer übereinander vorgesehener zweiter Lamellen (62) kaskadenartig angeordnet ist, wobei der Sammelkanal zwischen den stromabwärtigen Kanten der erstgenannten Lamellen und den stromaufwärtigen Kanten der zweiten Lamellen gebildet ist.

5. Flotationsvorrichtung nach Anspruch 4, **dadurch gekennzeichnet, daß** am unteren Ende des Sammelkanals Einströmöffnungen (66) für die Einleitung von Chemikalien und/oder Blasenfluidgemischen vorgesehen sind.

6. Flotationsvorrichtung nach einem der vorhergehenden Ansprüche, **dadurch gekennzeichnet, daß** radial außerhalb des Sammelkanals ein von diesem beschickter, mit Filtrations-partikeln gefüllter Filtrationsraum (40) vorgesehen ist.

7. Flotationsvorrichtung nach Anspruch 6, **dadurch gekennzeichnet, daß** ein Filtratauslaß (42) und ein Filtermaterial- auslaß (46) vorgesehen ist, wobei die Filtrationspartikel im Gegenstrom zu dem Filtratstrom den Filtrationsraum durchwandern und dabei zur Regeneration entfernbar und am entgegengesetzten Ende in regenerierten Zustand erneut zuführbar sind.

8. Flotationsvorrichtung nach einem oder mehreren der Ansprüche 4 bis 7, **dadurch gekennzeichnet, daß** mehrere Lamellenflotationsanordnungen gemäß einem der Ansprüche 1 bis 3 und/oder Filtrationsanordnungen nach Anspruch 6 konzentrisch zueinander angeordnet sind.

9. Flotationsvorrichtung nach Anspruch 8, **dadurch gekennzeichnet, daß** zwischen den einzelnen Flotations- und/oder Filtrationsstufen getrennte Auslässe zur Entfernung von unterschiedlichen Fraktionen vorgesehen sind.

10. Flotationsvorrichtung nach Anspruch 8, **dadurch gekennzeichnet, daß** zwei oder drei Lamellenflotationsanordnungen schalenartig konzentrisch zueinander angeordnet sind.

11. Flotationsvorrichtung nach Anspruch 8, **dadurch gekennzeichnet, daß** radial außerhalb einer Lamellenflotationsanordnung zwei oder drei Filtrationsanordnungen vorgesehen sind.

12. Flotationsvorrichtung nach einem der vorherigen Ansprüche, **dadurch gekennzeichnet, daß** die Lamellen die Form geschlossener konischer Ringe aufweisen.

13. Flotationsvorrichtung nach einem der vorherigen Ansprüche, **dadurch gekennzeichnet, daß** die Lamellen einen Neigungswinkel zur Horizontalen von 10°-40° aufweisen.

14. Flotationsvorrichtung nach Anspruch 13, **dadurch gekennzeichnet, daß** die Lamellen einen Neigungswinkel zur Horizontalen von 20°-30° aufweisen.

15. Flotationsvorrichtung nach einem der vorherigen Ansprüche, **dadurch gekennzeichnet, daß** die Länge der Lamellen in Strömungsrichtung der stoffarmen Fraktion 1 bis 4 mal so groß ist wie die Breite des durch die Innenkanten der Lamellen begrenzten Hauptströmungskanals.

16. Flotationsvorrichtung nach einem der vorherigen Ansprüche, **dadurch gekennzeichnet, daß** der Abstand zwischen benachbarten Lamellen von unten nach oben hin zunimmt.

17. Flotationsvorrichtung nach einem der vorherigen Ansprüche, **dadurch gekennzeichnet, daß** zumindest ein Teil der Lamellen wellig ausgebildet sind.

18. Flotationsvorrichtung nach einem der vorherigen Ansprüche, **dadurch gekennzeichnet, daß** zumindest ein Teil der Lamellen als mehrlagige Struktur mit zwei Außenlagen (70a, 70b) und dazwischen angeordneten Verbindungsstrukturen (72) ausgebildet ist.

19. Flotationsvorrichtung nach Anspruch 18, **dadurch gekennzeichnet, daß** zumindest ein Teil der Lamallen als wabenartige Struktur ausgebildet ist.

20. Flotationsvorrichtung nach Anspruch 18, **dadurch gekennzeichnet, daß** durchgängige Strömungskanäle zwischen den Außenlagen gebildet sind.

21. Flotationsvorrichtung nach einem der vorherigen Ansprüche, **dadurch gekennzeichnet, daß** zumindest ein Teil der Lamellen als mikroporöse Membran ausgebildet sind.

22. Flotationsvorrichtung nach einem der vorherigen Ansprüche, **dadurch gekennzeichnet, daß** zumindest ein Teil der Lamellen gewölbt sind.

23. Flotationsvorrichtung nach Anspruch 1, **dadurch gekennzeichnet, daß** der Suspensionseinlaß eine Zuführleitung (22) umfaßt, die mit einer Radialaustrittseinrichtung (24, 26) zur Erzeugung einer Ausströmung in radialer Richtung verbunden ist, wobei die Radialaustriffseinrichtung von einem mit einem zentrischen Durchlaß versehenen Dom bedeckt ist, so daß die Suspension über den Durchlaß mittig in den Separationstank eintritt.

24. Flotationsvorrichtung nach Anspruch 23, **dadurch gekennzeichnet, daß** die Radialaustrittseinrichtung ein horizontales Prallblech umfaßt, um die dagegen anströmende Suspension in radialer Richtung umzulenken.

25. Flotationsvorrichtung nach Anspruch 23, **dadurch gekennzeichnet, daß** die. Radialaustrittseinrichtung mehrere diskrete am Umfang verteilte radial gerichtete Austrittsöffnungen (24) umfaßt.

26. Flotationsvorrichtung nach Anspruch 1, **dadurch gekennzeichnet, daß** oberhalb des Separationstanks eine Abführeinheit (16) für die stoffreiche Fraktion vorgesehen ist, die einen mittigen mit der Hauptströmung im wesentlichen fluchtenden Durchlaß (52) für die stoffreiche Fraktion sowie mindestens eine Fördereinrichtung umfaßt, um die stoffreiche Fraktion einem Rejektauslaß zuzuführen.

27. Flotationsvorrichtung nach Anspruch 26, **dadurch gekennzeichnet, daß** die Fördereinrichtung eine rotierende Förderschnecke umfaßt.

28. Flotationsvorrichtung nach Anspruch 26, **dadurch gekennzeichnet, daß** die Fördereinrichtung mindestens einen im wesentlichen horizontal verlaufenden Kanal (54) mit rotieren-den Räumpaddeln (56) umfaßt.

29. Flotationsvorrichtung nach einem der vorherigen Ansprüche, **dadurch gekennzeichnet, daß** sie für eine nichtselektive Flotation eingerichtet ist.

30. Flotationsvorrichtung nach Anspruch 29, **dadurch gekennzeichnet, daß** die Flotation als Druckentspannungsflotation ausgeführt ist und im Bereich des Suspensionseinlasses ein Einlaß für eine gasblasenversetzte Flüssigkeit vorgesehen ist.

31. Flotationsvorrichtung nach einem der vorherigen Ansprüche, **dadurch gekennzeichnet, daß** sie für eine selektive Flotation eingerichtet ist.

32. Flotationsvorrichtung nach Anspruch 31, **dadurch gekennzeichnet, daß** im Bereich des Suspensionseinlasses ein Einlaß für chemische Zusatzstoffe vorgesehen ist.

## Claims

1. A flotation device (10a, 10b) for separating materials or mixtures of materials from suspensions for forming at least one non-float fraction and one float fraction including a column-type separation tank (28) comprising in the lower zone a suspension inlet (12) as well as a stack of inclined baffles (32), a first outlet (36) for the float fraction as well as a second outlet (52) for the non-float fraction arranged in the upper zone, **characterized in that** said suspension inlet results in a central, vertically oriented main flow, said baffles being arranged radially outside of said main flow and resulting in a flow oriented outwards and inclined downwards for said float fraction, and an annular collection passage (18) for said float fraction being formed radially outside of said baffles.

2. The flotation device as set forth in claim 1, **characterized in that** said separation tank comprises a circular or polygonal cross-section.

3. The flotation device as set forth in claim 1, **characterized in that** said separation tank is configured funnel-shaped with a cross-section flared upwards.

4. The flotation device as set forth in any of the preceding claims, **characterized in that** provided radially outside of said collection passage is at least one further stack of second baffles (62) in a cascaded arrangement, said collection passage being formed between the downstream edges of said first baffles and the upstream edges of said second baffles.

5. The flotation device as set forth in claim 4, **characterized in that** inflow ports (66) are provided at the lower end of said collection passage for introducing chemicals and/or gas bubble fluid mixtures.

6. The flotation device as set forth in any of the preceding claims, **characterized in that** provided radially outside of said collection passage is a filtration space (40) filled with filtration particles coming from said collection passage.

7. The flotation device as set forth in claim 6, **characterized in that** a filtrate outlet (42) and a filter material outlet (46) are provided, said filtration particles migrating in counterflow to said filtrate flow through said filtration space whilst permitting removal for and recycling at the opposite end regenerated.

8. The flotation device as set forth in in any of the claims 4 to 7, **characterized in that** a plurality of baffled flotation assemblies as set forth in in claims 1 to 3 and/or filtration arrangements as set forth in claim 6 are arranged each concentric to the other.

9. The flotation device as set forth in in claim 8, **characterized in that** separate outlets are provided between said individual flotation and/or filtration stages for removing the different fractions.

10. The flotation device as set forth in claim 8, **characterized in that** two or three baffled flotation assemblies are arranged nested concentrically.

11. The flotation device as set forth in claim 8, **characterized in that** two or three filtration assemblies are provided radially outside of a baffled flotation assembly.

12. The flotation device as set forth in any of the preceding claims, **characterized in that** said baffles take the shape of closed conical rings.

13. The flotation device as set forth in any of the preceding claims, **characterized in that** said baffles are inclined at an angle of 10°-40° to the horizontal.

14. The flotation device as set forth in claim 13, **characterized in that** said baffles are inclined at an angle of 20°- 30° to the horizontal.

15. The flotation device as set forth in any of the preceding claims, **characterized in that** the length of said baffles in the flow direction of said float fraction is 1 to 4 times greater than the width of said main flow passage defined by the inner edges of said baffles.

16. The flotation device as set forth in any of the preceding claims, **characterized in that** the spacing between adjacent baffles increases from the bottom up to the top.

17. The flotation device as set forth in any of the preceding claims, **characterized in that** at least some of said baffles are configured corrugated.

18. The flotation device as set forth in any of the preceding claims, **characterized in that** at least some of said baffles are configured as a laminated structure comprising two skin layers (70a, 70b) sandwiching connecting structures (72).

19. The flotation device as set forth in claim 18, **characterized in that** at least some of said baffles are configured as a honeycomb structure.

20. The flotation device as set forth in claim 18, **characterized in that** full-length flow passages are formed between said skin layers.

21. The flotation device as set forth in any of the preceding claims, **characterized in that** at least some of said baffles are configured as a microporous membrane.

22. The flotation device as set forth in any of the preceding claims, **characterized in that** at least some of said baffles are configured curved.

23. The flotation device as set forth in claim 1, **characterized in that** said suspension inlet comprises a feed conduit (22) connected to a radial outlet means (24, 26) for generating a radial outlet flow, said radial outlet means being covered by a dome provided with a central through passage so that said suspension enters said separation tank centrally via said through passage.

24. The flotation device as set forth in claim 23, **characterized in that** said radial outlet means comprises a horizontal baffle plate to redirect said incident flow radially.

25. The flotation device as set forth in claim 23, **characterized in that** said radial outlet means comprises a plurality of discrete radially oriented outlet ports (24) distributed about the circumference.

26. The flotation device as set forth in claim 1, **characterized in that** provided above said separation tank is a discharge unit (16) for said non-float fraction comprising a central through passage (52) for said non-float fraction substantially in line with said main flow as well as at least one conveyor means for supplying said non-float fraction to a reject outlet.

27. The flotation device as set forth in claim 26, **characterized in that** said conveyor means comprises a rotating worm.

28. The flotation device as set forth in claim 26, **characterized in that** said conveyor means comprises at least one passage (54) running substantially horizontal with rotating skimmer paddles (56).

29. The flotation device as set forth in any of the preceding claims, **characterized in that** it is designed for non-selective flotation.

30. The flotation device as set forth in claim 29, **characterized in that** said flotation is configured as a pressure relief flotation and that in the region of said suspension inlet an inlet is provided for a gas bubble fluid.

31. The flotation device as set forth in any of the preceding claims, **characterized in that** it is designed for selective flotation.

32. The flotation device as set forth in claim 31, **characterized in that** in the region of said suspension inlet an inlet for chemical additives is provided.

## Revendications

1. Dispositif de flottation (10a, 10b) pour la séparation des matières ou des mélanges de matières de suspensions pour former au moins une fraction riche en matières et une fraction pauvre en matières, avec une cuve de séparation (28) en forme de colonne qui comprend une entrée de suspension (12) disposée dans la zone inférieure ainsi que plusieurs lamelles (32) disposées obliquement les unes au-dessus des autres, une première sortie (36) pour la fraction pauvre en matières ainsi qu'une deuxième sortie (52) pour la fraction riche en matières, située dans la zone supérieure, **caractérisé en ce que** l'entrée de suspension a pour effet un écoulement principal central dirigé dans le sens vertical, les lamelles étant disposées radialement à l'extérieur de l'écoulement principal et conférant à la fraction pauvre en matières un écoulement vers l'extérieur et obliquement vers le bas, et radialement à l'extérieur des lamelles, un canal de collecte (18) de forme annulaire est formé pour la fraction pauvre en matières.

2. flottation selon la revendication 1, **caractérisé** en ce Dispositif de que la cuve de séparation présente une section transversale circulaire ou polygonale.

3. Dispositif de flottation selon la revendication 1, **caractérisé en ce que** la cuve de séparation est configurée en entonnoir avec une section transversale qui s'évase vers le haut.

4. Dispositif de flottation selon l'une des revendications précédentes, **caractérisé en ce qu'**au moins un autre agencement de plusieurs deuxièmes lamelles (62) prévues les unes au-dessus des autres est disposé en cascade et disposé radialement à l'extérieur du canal de collecte, le canal de collecte étant formé entre les bords aval des premières lamelles et les bords amont des deuxièmes lamelles.

5. Dispositif de flottation selon la revendication 4, **caractérisé en ce que** des ouvertures (66) d'introduction pour introduire des produits chimiques et/ou des mélanges de fluides à bulles sont prévues à l'extrémité inférieure du canal de collecte.

6. Dispositif de flottation selon l'une des revendications précédentes, **caractérisé en ce qu'**une chambre de filtration (40) remplie de particules de filtration est prévue radialement à l'extérieur du canal de collecte et est alimentée par ce dernier.

7. Dispositif de flottation selon la revendication 6, **caractérisé en ce qu'**une sortie de filtrat (42) et une sortie (46) pour le matériau de filtration sont prévues, les particules de filtration traversant la chambre de filtration à contre-courant de l'écoulement du filtrat et pouvant être enlevées et ramenées à l'état régénéré à l'extrémité opposée.

8. Dispositif de flottation selon l'une ou plusieurs des revendications 4 à 7, **caractérisé en ce que** plusieurs agencements de flottation à lamelles selon l'une des revendications 1 à 3 et/ou dispositif de filtration selon la revendication 6 sont disposés concentriquement les uns par rapport aux autres.

9. Dispositif de flottation selon la revendication 8, **caractérisé en ce qu'**entre les étages individuels de flottation et/ou de filtration sont prévues des sorties séparées pour l'évacuation de différentes fractions.

10. Dispositif de flottation selon la revendication 8, **caractérisé en ce que** deux ou trois agencements de flottation à lamelles sont disposés en forme de coquilles concentriques.

11. Dispositif de flottation selon la revendication 8, **caractérisé en ce que** deux ou trois agencements de filtration sont prévus radialement à l'extérieur d'un agencement de flottation à lamelle.

12. Dispositif de flottation selon l'une des revendications précédentes, **caractérisé en ce que** les lamelles présentent la forme d'anneaux coniques fermés.

13. Dispositif de flottation selon l'une des revendications précédentes, **caractérisé en ce que** les lamelles forment par rapport à l'horizontal un angle de pente de 10° à 40°.

14. Dispositif de flottation selon la revendication 13, **caractérisé en ce que** les lamelles forment par rapport à l'horizontal un angle de pente de 20° à 30°.

15. Dispositif de flottation selon l'une des revendications précédentes, **caractérisé en ce que** la longueur de lamelles dans la direction d'écoulement de la fraction pauvre en matières représente de 1 à 4 fois la largeur du canal principal d'écoulement délimité par les bords intérieurs des lamelles.

16. Dispositif de flottation selon l'une des revendications précédentes, **caractérisé en ce que** la distance entre les lamelles voisines augmente du bas vers le haut.

17. Dispositif de flottation selon l'une des revendications précédentes, **caractérisé en ce qu'**au moins une partie des lamelles a une configuration ondulée.

18. Dispositif de flottation selon l'une des revendications précédentes, **caractérisé en ce qu'**au moins une partie des lamelles est configurée avec une structure multicouches avec deux couches extérieures (70a, 70b) et des structures de liaison (72) disposées entre celles-ci.

19. Dispositif de flottation selon la revendication 18, **caractérisé en ce qu'**au moins une partie des lamelles est configurée en structures en nid d'abeilles.

20. Dispositif de flottation selon la revendication 18, **caractérisé en ce que** des canaux d'écoulement s'étendent entre les couches extérieures.

21. Dispositif de flottation selon l'une des revendications précédentes, **caractérisé en ce qu'**au moins une partie des lamelles est configurée comme membrane microporeuse.

22. Dispositif de flottation selon l'un des revendications précédentes, **caractérisé en ce qu'**au moins une partie des lamelles sont bombées.

23. Dispositif de flottation selon la revendication 1, **caractérisé en ce que** l'entrée de suspension comprend un conduit d'amenée (22) qui est relié à un dispositif de sortie radiale (24, 26) pour créer un écoulement vers l'extérieur dans la direction radiale, le dispositif de sortie radiale étant recouvert par un dôme doté en son centre d'un passage de sorte que la suspension pénètre au centre de la cuve de séparation par le passage.

24. Dispositif de flottation selon la revendication 23, **caractérisé en ce que** le dispositif de sortie radiale comprend une tôle de déviation horizontale pour dévier dans la direction radiale la suspension qui vient la frapper.

25. Dispositif de flottation selon la revendication 23, **caractérisé en ce que** le dispositif de sortie radiale comprend plusieurs ouvertures de sortie (24) distinctes, réparties à la périphérie et orientées radialement.

26. Dispositif de flottation selon la revendication 1, **caractérisé en ce qu'**une unité d'évacuation (16) de la fraction riche en matières est prévue au-dessus de la cuve de séparation et comprend un passage (52) aligné essentiellement sur le milieu de l'écoulement principal, pour la fraction riche en matières, ainsi qu'au moins un dispositif de transport pour amener la fraction riche en matières à une sortie de rejet.

27. Dispositif de flottation selon la revendication 26, **caractérisé en ce que** le dispositif de transport comprend une vis rotative de transport.

28. Dispositif de flottation selon la revendication 26, **caractérisé en ce que** le dispositif de transport comprend au moins un canal (54) qui s'étend essentiellement à l'horizontale et qui est doté de pales rotatives (56).

29. Dispositif de flottation selon l'une des revendications précédentes, **caractérisé en ce qu'**il est utilisé pour une flottation non sélective.

30. Dispositif de flottation selon la revendication 29, **caractérisé en ce que** la flottation est exécutée sous forme de flottation par détente de pression, une entrée pour un liquide additionné de bulles de gaz étant prévue dans la région de l'entrée de la suspension.

31. Dispositif de flottation selon l'une des revendications précédentes, **caractérisé en ce qu'**il est utilisé pour une flottation sélective.

32. Dispositif de flottation selon la revendication 31, **caractérisé en ce qu'**une entrée d'additifs chimiques est prévue dans la zone de l'entrée de la suspension.
